# EUROPÄISCHE PATENTSCHRIFT

(11) **EP 0 457 957 B1**
(45) Veröffentlichungstag und Bekanntmachung des Hinweises auf die Patenterteilung: **16.02.1994**
(21) Anmeldenummer: 90119156.9
(22) Anmeldetag: 05.10.1990
(51) Int. Cl.: A47B 17/03

(54) **Vorrichtung zur Befestigung einer vertikalen Stützsäule an einem Möbelstück**
Device for fixing an upright for a support to furniture
Dispositif pour fixer un montant pour un support à un meuble

(30) Priorität: 25.05.1990 DE 4016945
(43) Veröffentlichungstag der Anmeldung: 27.11.1991
(73) Patentinhaber: Steinhilber, Helmut, CH-6052 Hergiswil (CH)
(72) Erfinder: Steinhilber, Helmut, CH-6052 Hergiswil (CH)
(74) Vertreter: Patentanwälte Westphal, Buchner, Mussgnug Neunert, Göhring

(56) Entgegenhaltungen:
- CH-A- 409 275
- US-A- 2 535 112
- US-A- 3 517 625
- US-A- 4 779 540

## Beschreibung

Die Erfindung betrifft eine Vorrichtung zur Befestigung einer vertikalen Stützsäule für eine belastbare Platte an einem Möbelstück.

Belastbare Platten werden als zusätzliche Arbeitsplatten, Ablageplatten und dgl. zu unterschiedlichen Zwecken mittels vertikaler Stützsäulen an Möbelstücken angebracht. Insbesondere an Büromöbeln, vorzugsweise Schreibtischen, sind solche Platten als Telefonträger oder Bildschirmträger im Einsatz. Ebenso ist es bekannt, solche Platten als Stehpultplatten zu verwenden. Die vertikalen Stützsäulen, die diese belastbaren Platten tragen, sind auf verschiedenartigste Weise an dem zugehörigen Möbelstück befestigt.

Aus der DE-PS 553 555 ist es bekannt, eine vertikalen Stützsäule für einen schwenkbaren Tragarm einer Buchablage mittels Schraubzwingen an der Arbeitsplatte eines Schreibtisches zu befestigen. Für diese Art der Befestigung ist eine frei überstehende Tischplatte notwendig, an welcher die Schraubzwingen angreifen können. Dies ist nicht bei allen Möbelstücken der Fall. Die Befestigung mittels Schraubzwingen an der Arbeitsplatte des Schreibtisches kann nur ein geringes an der vertikalen Stützsäule angreifendes Kippmoment aufnehmen. Die Befestigung eignet sich daher nicht für solche Fälle, bei welchen aufgrund einer höheren Belastung der Platte und eines längeren Tragarmes der Platte ein hohes Kippmoment an der Stützsäule angreift.

Die US-PS 3 232 249 beschreibt die Befestigung von vertikalen Stützsäulen, die eine Tischplatte tragen mittels zweier an der Seitenwand eines Möbelstückes angeschraubter Schellen. Die Befestigung mittels der Schellen setzt eine geeignete Seitenwand des Möbelstückes zum Anschrauben der Schellen voraus. Das Anschrauben der Schellen führt zu einer Beschädigung des Möbelstückes, die nach einem eventuellen Entfernen der vertikalen Stützsäule sichtbar bleibt.

Die DE-PS 37 30 482 zeigt eine vertikale Stützsäule, die die Platte eines Stehpultes trägt. Die Stützsäule ist an dem Fuß eines Schreibtisches angeschraubt. Auch hier ist ein geeignet zugänglicher Fuß zum Anschrauben der Stützsäule notwendig. Der Fuß des Schreibtisches muß entsprechende Bohrungen für die Schrauben aufweisen, die das Aussehen beeinträchtigen und die gegebenenfalls beim Nachrüsten durch einen Fachmann mit geeigneten Werkzeugen hergestellt werden müssen.

Die DE-PS 37 40 953 zeigt die Befestigung einer vertikalen Stützsäule eines Stehpultes an einem Schreibtisch, wobei der Schreibtisch auf eine Bodenplatte am unteren Ende der Stützsäule aufgestellt wird und die Stützsäule mit einem horizontal abstehenden Spannarm unter der Arbeitsplatte des Schreibtisches verspannt wird. Für das Angreifen des Spannarmes muß der Schreibtisch eine überstehende Arbeitsplatte aufweisen. Die Befestigung eignet sich daher nicht für jedes beliebige Möbelstück. Der Halt des Spannarmes an der Unterseite der Arbeitsplatte weist nur eine geringe Festigkeit auf.

Aus dem DE-GM 87 16 686 ist es bekannt, die Stützsäule eines Bildschirmtragarmes in ähnlicher Weise an einem Schreibtisch zu befestigen. Auch hier wird der Schreibtisch auf eine Bodenplatte am unteren Ende der Stützsäule aufgestellt. Eine horizontal von der Stützsäule abstehende Befestigungsplatte wird oben auf der Arbeitsplatte des Schreibtisches angeschraubt. Dadurch wird die Arbeitsplatte des Schreibtisches beschädigt.

Der Erfindung liegt die Aufgabe zugrunde, eine besonders einfache, belastbare und ohne bleibende Beschädigung des Möbelstückes wieder entfernbare Befestigung für eine vertikale Stützsäule zu schaffen, die von der Gestalt des Möbelstückes weitgehend unabhängig ist.

Diese Aufgabe wird bei einer Vorrichtung der eingangs genannten Gattung erfindungsgemäß gelöst durch die Merkmale des kennzeichnenden Teiles des Anspruches 1.

Vorteilhafte Ausführungsformen der Erfindung sind in den Unteransprüchen angegeben.

Erfindungsgemäß wird zur Befestigung der vertikalen Stützsäule an dem Möbelstück wenigstens ein textiler Haftverschluß verwendet. Der an sich bekannte textile Haftverschluß, für den auch die Bezeichnung Klettverschluß gebräuchlich ist, besteht aus zwei Teilen, einem Hakenteil und einem Verhakungsteil. Der Hakenteil besteht aus einem vorzugsweise flexiblen Träger mit hakenförmigen oder pilzförmigen Haftelementen, die sich in textilen Schlingen oder Fasern des Verhakungsteiles verhaken, das vorzugsweise ebenfalls einen flexiblen Träger aufweist. Diese Haftverschlüsse können im geschlossenen Zustand sehr hohe Scherkräfte in der Verschlußebene aufnehmen, lassen sich jedoch senkrecht zu der Verschlußebene relativ leicht trennen.

Erfindungsgemäß weist die vertikale Stützsäule, die eine belastbare Platte trägt, z.B. die Platte eines Telefontragarmes oder eines Bildschirmtragarmes oder die Pultplatte eines Stehpultes, eine Halteplatte auf, die mit dem einen Teil des textilen Haftverschlusses versehen ist. Der andere Teil des textilen Haftverschlusses wird an einer korrespondierenden Stelle des Möbelstückes angebracht. Die Halteplatte ist in bezug auf das Möbelstück vorzugsweise so an der Stützsäule angebracht, daß der Haftverschluß das bei Belastung der Platte auf die Stützsäule wirkende Kippmoment vorzugsweise in Scherrichtung aufnimmt.

Die Befestigung des Haftverschluß-Teiles an dem Möbelstück erfolgt vorzugsweise durch Kleben mittels eines Klebstoffes oder einer selbstklebenden Folie, die sich wieder rückstandslos von dem Möbelstück entfernen lassen. Wird die Stützsäule von dem Möbelstück entfernt, da die zusätzliche belastbare Platte nicht mehr benötigt wird oder an einer anderen Stelle montiert werden soll, so wird der Haftverschluß von dem Möbelstück entfernt und dieses erhält wieder sein unverändertes ursprüngliches Aussehen.

Die Befestigung der Stützsäule an dem Möbelstück kann an einer beliebigen Stelle des Möbelstückes erfolgen, wobei darauf zu achten ist, daß einerseits die Halteplatte problemlos an das Möbelstück angelegt werden kann und daß andererseits das auf die Stützsäule wirkende Kippmoment den Haftverschluß vorzugsweise in seiner Ebene auf Scherung beansprucht.

In einer besonders vielseitigen Ausführungsform der Erfindung ist die Halteplatte horizontal an der Stützsäule angebracht und greift mit ihrem Haftverschluß auf einer waagrechten Arbeitsplatte des Möbelstückes an. Diese Ausführungsform ist für alle Arten von Tischen geeignet und ebenso für alle tischhohen Möbelstücke, die in der Regel eine waagrechte Oberseite aufweisen. Die Befestigung der Stützsäule mittels einer horizontalen Halteplatte auf einer waagrechten Fläche des Möbelstückes macht die Vorrichtung von der Form des Möbelstückes weitestgehend unabhängig. Eine universelle Gestaltung der Vorrichtung eignet sich daher für beliebige Möbelstücke, was insbesondere für die Nachrüstung vorhandener Möbelstücke von großer Bedeutung ist.

Wird die von der Stützsäule getragene Platte belastet, so wirkt auf die auf der Arbeitsplatte mittels des Haftverschlusses befestigte Halteplatte im wesentlichen ein Kippmoment. Auf den Haftverschluß wirken somit zwar nicht Scherkräfte in der Ebene des Haftverschlusses, da bei einem Kippen der starren Halteplatte der Haftverschluß jedoch über seine gesamte Fläche gleichzeitig getrennt werden muß, ergibt sich auch gegenüber einem solchen Kippmoment eine hohe Haftkraft und damit eine stabile Befestigung der Stützsäule. Ist mit hohen Kippbelastungen zu rechnen, z.B. wenn die Stützsäule die Pultplatte eines Stehpultes an einem langen horizontalen Auslegerarm trägt, so ist es vorteilhaft, noch eine zusätzliche Befestigung vorzusehen, die das auf die Halteplatte wirkende Kippmoment aufnimmt. Hierzu wird vorzugsweise ebenfalls eine Befestigung gewählt, die ohne bleibende Beschädigung wieder von dem Möbelstück getrennt werden kann.

Ist die Halteplatte horizontal von der Stützsäule abstehend angebracht, so führt die Stützsäule seitlich an der Arbeitsplatte vorbei. Die Stützsäule kann somit über die Arbeitsplatte hinaus nach unten geführt werden, so daß die zusätzliche Befestigung an einem zweiten Punkt der Stützsäule in einem Abstand von der Halteplatte möglich ist. Der zweite Befestigungspunkt kann beispielsweise eine am unteren Ende der Stützsäule angebrachte Bodenplatte sein, auf die das Möbelstück gestellt wird, wie dies aus der DE-PS 37 40 953 bekannt ist.

In einer bevorzugten Ausführungsform der Erfindung dient als zweiter Befestigungspunkt ebenfalls ein textiler Haftverschluß, der an einer am unteren Ende der Stützsäule vorgesehenen Stützplatte angebracht ist. Die Stützsäule kann mit dieser Stützplatte auf dem Fußboden aufstehen. Ist der Fußboden mit einem geeigneten textilen Bodenbelag versehen, so kann dabei die Stützplatte den Hakenteil des Haftverschlusses tragen und der textile Bodenbelag dient selbst als Verhakungsteil des Haftverschlusses. Andernfalls wird auf dem Fußboden eine Bodenplatte befestigt, die den zweiten Teil des Haftverschlusses trägt. Weist das Möbelstück einen Unterbau mit ausreichender Bodenfreiheit auf, wie dies bei einem Schreibtisch mit Unterschrank häufig der Fall ist, so kann die Stützplatte mit dem Haftverschluß auch von unten an der Unterseite des Möbelstückes angreifen. Schließlich kann die Stützplatte mit dem Haftverschluß auch an einer Seitenwand des Möbelstückes angreifen, wobei jedoch auch hier der Abstand zwischen den beiden Befestigungspunkten möglichst groß gewählt werden sollte.

Um ein vollständiges stabiles Verhaken des Haftverschlusses bzw. der Haftverschlüsse zu gewährleisten, ist es zweckmäßig, den Abstand der beiden Befestigungspunkte der Stützsäule verstellbar zu machen. Dies ist insbesondere auch für die freie Anpassung der Befestigungsvorrichtung an beliebige Möbelstücke zweckmäßig. Hierzu kann die Halteplatte höhenverstellbar an der Stützsäule angebracht sein. Gegebenenfalls kann auch die Stützplatte zusätzlich oder allein höhenverstellbar an der Stützsäule angeordnet sein.

Die seitlich an der Arbeitsplatte des Möbelstückes vorbeilaufende Stützsäule ist in manchen Anwendungsfällen aus Platzgründen ungünstig, z.B. weil dadurch zwei Möbelstücke nicht mit ihren Arbeitsplatten unmittelbar aneinander anschließend gestellt werden können. Dies kann in einer zweckmäßigen Ausführungsform dadurch vermieden werden, daß die Stützsäule ein rechtwinkliges Profil aufweist und mit ihren beiden Schenkeln an einer Ecke der Arbeitsplatte anliegt. Die Möbelstücke können dabei mit ihren Arbeitsplatten bis auf den der Stärke der Schenkel der Stützplatte entsprechenden Abstand aneinandergerückt werden.

Wird eine seitlich an dem Möbelstück herabgeführte Stützsäule als ästhetisch unbefriedigend empfunden, so kann eine weitere Ausführungsform verwendet werden, bei welcher die Halteplatte horizontal am unteren Ende der Stützsäule angebracht ist, so daß die Stützsäule auf der mittels des Haftverschlusses auf der Arbeitsplatte befestigten Halteplatte steht. Da die Stützsäule nur durch die auf der Arbeitsplatte sitzende Halteplatte gehalten wird, sind keine über den Rand der Arbeitsplatte des Möbelstückes hinausragende Teile vorhanden und das Möbelstück kann unmittelbar anschließend an ein weiteres Möbelstück oder an eine Wand gestellt werden.

Reicht in diesen Fällen die Haftkraft des Haftverschlusses der horizontalen Halteplatte nicht aus, um ein auf die Stützsäule wirkendes Kippmoment aufzunehmen, so kann die Halteplatte zusätzlich durch einen Haltewinkel befestigt werden. Der Haltewinkel greift mit einem horizontalen Schenkel über die Halteplatte, während der andere vertikale Schenkel nach unten gerichtet ist und mittels eines textilen Haftverschlusses an der Außenkante der Arbeitsplatte des Möbelstückes befestigt wird. Dieser nach unten gerichtete Schenkel des Haltewinkels bildet somit die Stützplatte des zweiten Befestigungspunktes. Wirkt ein Kippmoment auf die horizontale Halteplatte, so drückt diese den Haltewinkel nach oben, was eine Scherbeanspruchung des in vertikaler Ebene angeordneten Haftverschlusses des Haltewinkels bedeutet. Der Haltewinkel hält somit die Halteplatte zusätzlich zu deren Haftverschluß mit hoher Kraft an der Arbeitsplatte.

Der vertikale Schenkel des Haltewinkels, der an der Außenkante der Arbeitsplatte angeordnet ist, ragt nur geringfügig über diese Außenkante hinaus, so daß er ein bündiges Aneinanderanschließen der Arbeitsplatten zweier Möbelstücke oder das Heranschieben des Möbelstückes an eine Wand praktisch nicht wesentlich behindert.

Ist die Halteplatte an einer Seitenkante der Arbeitsplatte des Möbelstückes angeordnet, so kann ein Haltewinkel an dieser Seitenkante angebracht werden. Befindet sich die Halteplatte in einer Ecke der Arbeitsplatte, so können an den beiden in dieser Ecke zusammenlaufenden Kanten jeweils Haltewinkel angebracht werden. Welche dieser Möglichkeiten gewählt wird, hängt im wesentlichen davon ab, wo die Stützsäule angeordnet werden soll und in welcher Richtung im wesentlichen die Belastung erfolgt.

Sitzt die Halteplatte mit ihrer Kante bündig auf der Außenkante der Arbeitsplatte des Möbelstückes, so wirkt ein eventuelles Kippmoment der Halteplatte nahezu ausschließlich in der vertikalen Ebene des Haftverschlusses auf den Haltewinkel. Weist die Kante der Halteplatte jedoch einen gewissen Abstand von der Außenkante der Arbeitsplatte auf, so wirkt ein Kippmoment der Halteplatte über den horizontalen Schenkel des Haltewinkels als Hebel auch mit einem Kippmoment auf den Haftverschluß des Haltewinkels, so daß dessen Haltekraft verringert wird. Dies kann dadurch verhindert werden, daß der horizontale Schenkel des Haltewinkels an der Halteplatte befestigt wird. Im einfachsten Falle wird der über die Halteplatte greifende horizontale Schenkel des Haltewinkels mit der Halteplatte verschraubt. Eine besonders formschöne Ausführung ergibt sich, wenn die Halteplatte in ihren Seitenkanten einen horizontalen Einsteckschlitz aufweist, in welchen der horizontale Schenkel des Haltewinkels eingeschoben werden kann. Der Haltewinkel ist damit unsichtbar und beeinträchtigt das Aussehen der Halteplatte nicht. Außerdem kann der Haltewinkel ohne zusätzliche Befestigungsmittel wie Schrauben und dgl. angebracht werden.

Kann der Haftverschluß nicht an der Außenkante der Arbeitsplatte angebracht werden, insbesondere wenn diese abgerundet ist, so kann unter der Arbeitsplatte ein Befestigungswinkel angebracht werden, der ebenfalls ein rechtwinkliges Profil aufweist. Der horizontale Schenkel des Befestigungswinkels greift unter die Arbeitsplatte, während der andere Schenkel vertikal nach oben steht und außen an der Außenkante der Arbeitsplatte anliegt. Dieser vertikale Schenkel des Befestigungswinkels trägt den einen Teil des Haftverschlusses, an welchem der vertikal nach unten gerichtete Schenkel des Haltewinkels mit dem anderen Teil des Haftverschlusses befestigt wird. Der Haltewinkel und der Befestigungswinkel umgreifen somit die Kante der Arbeitsplatte und die auf der Arbeitsplatte angebrachte Halteplatte nach Art einer Zwinge.

Ist die Stützsäule mittels der textilen Haftverschlüsse einerseits auf der Arbeitsplatte und andererseits mit ihrem unteren Ende auf dem Fußboden festgelegt, so kann eine Belastung der an einem horizontalen Arm angebrachten belastbaren Platte zu einem Kippmoment um den unteren auf dem Fußboden aufstehenden Fußpunkt der Stützsäule führen, durch welches das Möbelstück, beispielsweise ein Schreibtisch, verschoben wird, wenn dessen Gewicht nicht zu groß ist. Um dies zu vermeiden, kann zwischen dem unteren Ende der Stützsäule und einem Fuß des Möbelstückes eine Verbindung hergestellt werden, die eine gegenseitige Verschiebung und damit ein Wegdrücken des Möbelstückes verhindert. Diese Verbindung kann aus einer Matte bestehen, auf die einerseits die Stützsäule aufgesetzt wird und auf der andererseits der Fuß des Möbelstückes aufgestellt wird. Die Stützsäule kann mittels eines Klettverschlusses an der Matte befestigt werden, während der Fuß des Möbelstückes vorzugsweise dadurch gegen eine Verschiebung auf der Matte festgelegt ist, daß er unter dem Gewicht des Möbelstückes in das kompressible Material der Matte eindringt. Die Matte kann auch ihrerseits wiederum über einen Klettverschluß am Fußboden befestigt werden.

Es ist auch möglich, daß sich die am unteren Ende der Stützsäule angebrachte Stützplatte bis zu dem nächsten Fuß des Möbelstückes erstreckt und einen Ausschnitt aufweist, in welchen der Fuß eingestellt werden kann. Dadurch ist ebenfalls eine gegenseitige Verschiebung von Stützsäule und Möbelstück ausgeschlossen.

Schließlich kann auch nur unter wenigstens einen Fuß des Möbelstückes eine weiche Matte gelegt werden, in die der Fuß unter seinem Gewicht eindringt, so daß er gegenüber der Matte nicht verschoben werden kann. Die Matte ist ihrerseits mittels eines Klettverschlusses am Fußboden befestigt.

Die erfindungsgemäße Vorrichtung eignet sich in ein und derselben Ausführung oder in wenigen Varianten zur Befestigung von Stützsäulen an beliebigen Möbelstücken, insbesondere an allen beliebigen Schreibtischmodellen. Dadurch eignet sich die Vorrichtung vor allem auch zum Nachrüsten vorhandener Schreibtische mit z.B. Telefontragarmen, Bildschirmarmen oder Stehpultplatten. Die Befestigung ist in der Anwendung einfach, so daß sie auch von einem Laien problemlos eingesetzt werden kann. Außer dem Festkleben des Haftverschlusses sind keine Eingriffe an dem Möbelstück notwendig. Der Haftverschluß kann wieder rückstandslos von dem Möbelstück entfernt werden, so daß nach einem eventuellen Entfernen der Stützsäule keine bleibenden Beschädigungen des Möbelstückes zurückbleiben. Die Befestigungsvorrichtung ist konstruktiv äußerst einfach und daher in der Herstellung kostengünstig.

Im folgenden wird die Erfindung anhand von in der Zeichnung dargestellten Ausführungsbeispielen näher erläutert. Es zeigen
- Figur 1: eine Seitenansicht einer ersten Ausführungsform der Erfindung,
- Figur 2: vergrößert den oberen Befestigungspunkt der Ausführungsform der Figur 1,
- Figuren 3 - 5: verschiedene Varianten des unteren Befestigungspunktes der Ausführungsform der Figur 1,
- Figur 6: eine Seitenansicht einer zweiten Ausführungsform der Erfindung,
- Figur 7: eine Seitenansicht einer dritten Ausführungsform der Erfindung,
- Figur 8: eine Seitenansicht einer vierten Ausführungsform der Erfindung,
- Figur 9: eine Seitenansicht einer fünften Ausführungsform der Erfindung,
- Figur 10: einen Vertikalschnitt einer sechsten Ausführungsform der Erfindung,
- Figur 11: eine Draufsicht auf die Ausführung der Figur 10,
- Figur 12: einen Vertikalschnitt einer siebten Ausführungsform der Erfindung,
- Figur 13: eine Abwandlung der Ausführungsform der Figur 12,
- Figur 14: eine Seitenansicht einer achten Ausführungsform der Erfindung,
- Figur 15: eine perspektivische Ansicht einer neunten Ausführungsform der Erfindung,
- Figur 16: einen Schnitt längs der Linie A-A in Figur 15,
- Figur 17: einen Schnitt längs der Linie B-B in Figur 16 und
- Figur 18: einen Schnitt längs der Linie C-C in Figur 15.

In der Zeichnung ist die Erfindung anhand der Befestigung eines Stehpultes an einem Schreibtisch erläutert. Der Schreibtisch weist eine Arbeitsplatte 10 und zumindest einen Unterschrank 12 auf. Das Stehpult besitzt eine an dem Schreibtisch zu befestigende vertikale Stützsäule 14, an deren oberem, über die Arbeitsplatte 10 des Schreibtisches hinausragenden Ende ein horizontaler Tragarm 16 vorzugsweise schwenkbar gelagert ist. An dem freien Ende des Tragarmes 16 ist die belastbare Stehpultplatte 18 angeordnet.

In den Ausführungsbeispielen der Figuren 1 bis 7 übereinstimmend ist an der vertikalen Stützsäule 14 verschiebbar eine Halteplatte 20 angeordnet. Die Halteplatte 20 ragt horizontal von der seitlich neben dem Schreibtisch stehenden Stützsäule 14 ab über die Arbeitsplatte 10 des Schreibtisches. An der der Arbeitsplatte 10 zugewandten und zu dieser parallelen Unterseite der Halteplatte 20 ist flächig der eine Teil 22, z.B. der Hakenteil, eines textilen Haftverschlusses angebracht, z.B. aufgeklebt. Der andere Teil 24 des Haftverschlusses, z.B. der Verhakungsteil, ist in derselben Flächenausdehnung unter der Halteplatte 20 oben auf die Arbeitsplatte 10 geklebt. Die Halteplatte 20 kann gegebenenfalls mittels einer Rändelschraube 26 an der Stützsäule 14 festgeklemmt werden.

Im Ausführungsbeispiel der Figur 1 steht die vertikale Stützsäule 14 mit ihrem unteren Ende auf dem Fußboden 28 auf. An ihrem unteren, auf dem Fußboden 28 aufstehenden Ende ist an der Stützsäule 14 eine waagrechte Stützplatte 30 angebracht. Die Stützplatte 30 ist mittels eines textilen Haftverschlusses am Fußboden 28 befestigt, wie dies nachfolgend anhand der Figuren 3 bis 5 näher erläutert wird.

Zur Befestigung des Stehpultes an dem Schreibtisch in der Ausführungsform der Figur 1 wird zunächst die Stützsäule 14 neben dem Schreibtisch auf den Fußboden 28 gestellt, so daß das untere Ende der Stützsäule 14 mit der Stützplatte 30 mittels des Haftverschlusses am Fußboden 28 fixiert ist. Dann wird die Halteplatte 20 auf die Arbeitsplatte 10 des Schreibtisches abgesenkt, so daß sich der Haftverschluß 22, 24 schließt. Damit ist die Halteplatte 20 auf der Arbeitsplatte 10 des Schreibtisches fixiert, so daß in dieser Ausführungsform ein Festklemmen der Halteplatte 20 mittels einer Rändelschraube 26 an sich nicht notwendig ist.

Wird bei der Benutzung des Stehpultes die Pultplatte 18 belastet, indem sich z.B. der Benutzer auf dieser Pultplatte abstützt, so wirkt über den Tragarm 16 ein Kippmoment auf die Stützsäule 14. Ragt der Tragarm über den Schreibtisch, wie dies in Figur 1 dargestellt ist, so stellt die Befestigung mittels der Halteplatte 20 den Drehpunkt des auf die Stützsäule 14 wirkenden Kippmomentes dar. Der die Stützplatte 30 am Fußboden 28 fixierende Haftverschluß verhindert ein Wegschwenken des unteren Endes der Stützsäule 14 unter der Wirkung dieses Moments, wobei der Haftverschluß in seiner Ebene belastet wird, in welcher er das maximale Schermoment aufnehmen kann.

Ragt der Tragarm 16 entgegengesetzt zu der Darstellung der Figur 1 von dem Schreibtisch weg, so wirkt bei Belastung der Pultplatte 18 auf die Stützsäule 14 ein Kippmoment mit der Stützplatte 30 als Drehpunkt. Auf der Höhe der Arbeitsplatte 10 versucht dieses Kippmoment die Stützsäule 14 von dem Schreibtisch wegzuschwenken, so daß der Haftverschluß 22, 24 ebenfalls in seiner Ebene belastet wird, in welcher er die maximale Scherkraft aufnehmen kann.

Die Befestigung der Stützplatte 30 am Fußboden 28 mittels des textilen Haftverschlusses richtet sich zweckmäßigerweise nach der Art des Fußbodens 28. Ist der Fußboden 28 mit einem Teppichboden 32 belegt, wie dies in Figur 3 dargestellt ist, so wird auf den Teppichboden 32 eine Bodenplatte 34 unter die Stützplatte 30 gelegt. An der Unterseite der Stützplatte 30 wird der eine Teil 22 des Haftverschlusses und auf der Oberseite der Bodenplatte 34 der andere Teil 24 des Haftverschlusses aufgeklebt. Um ein Wegrutschen der Bodenplatte 34 auf dem Teppichboden 32 zu verhindern, ist die Unterseite der Bodenplatte 34 bürstenförmig mit feinen Drähten besetzt, wie dies z.B. von den Kratzen der Textiltechnik bekannt ist. Diese Drähte dringen in den Flor des Teppichbodens 32 ein und halten die Bodenplatte 34 gegen Scherkräfte fest.

Bei einem geeigneten Teppichboden 32, insbesondere z.B. bei einem Veloursboden oder bei Schlingenware, kann die Stützplatte 30 mit dem an ihrer Unterseite angebrachten Hakenteil 22 des Haftverschlusses unmittelbar auf den Teppichboden 32 aufgesetzt werden, wie dies in Figur 4 dargestellt ist. Der Hakenteil 22 des Haftverschlusses verhakt sich dabei in dem Teppichboden 32, der somit als der Verhakungsteil des Haftverschlusses dient.

Bei anderen Fußböden 28 mit fester Oberfläche, wie z.B. bei Parkettböden oder Kunststoffbelägen, kann der zweite Teil 24 des Haftverschlusses unmittelbar auf den Fußboden 28 geklebt werden, wie dies in Figur 5 gezeigt ist.

In Figur 6 ist eine zweite Ausführungsform dargestellt. In dieser Ausführungsform ist eine Stützplatte 36 auf dem unteren Ende der vertikalen Stützsäule 14 verschiebbar und mittels einer Rändelschraube 38 feststellbar. Die Stützplatte 36 ragt waagrecht von der Stützsäule 14 ab unter den Unterschrank 12 des Schreibtisches. Auf der zur Unterseite des Unterschrankes 12 parallelen oberen Fläche der Stützplatte 36 ist der eine Teil 22 eines Haftverschlusses flächig aufgeklebt. Der andere Teil 24 des Haftverschlusses ist in gleicher Fläche der Stützplatte 36 gegenüber an der Unterseite des Unterschrankes 12 aufgeklebt.

Zur Montage des Stehpultes gemäß Figur 6 wird zunächst die Stützsäule 14 neben den Schreibtisch auf den Fußboden 28 gestellt. Dann wird die Halteplatte 20 von oben auf die Arbeitsplatte 10 abgesenkt und mittels des Haftverschlusses 22, 24 befestigt. Dann wird die Stützplatte 36 von unten gegen den Unterschrank 12 geführt und an diesem mittels des Haftverschlusses 22, 24 befestigt. Da sowohl die Halteplatte 20 als auch die Stützplatte 36 durch den jeweiligen Haftverschluß 22, 24 festgehalten werden, sind an sich die Rändelschrauben 26 und 38 nicht unbedingt notwendig. Auch bei diesem Ausführungsbeispiel nehmen die durch die beiden Haftverschlüsse 22, 24 gebildeten Befestigungspunkte auf die Stützsäule 14 einwirkende Kippmomente auf. Je nach der Anordnung des Tragarmes 16 und der Richtung des wirkenden Kippmomentes ist dabei der Haftverschluß 22, 24 der Halteplatte 20 der Drehpunkt für das Kippmoment und der Haftverschluß 22, 24 der Stützplatte 36 nimmt das Kippmoment auf oder umgekehrt wirkt die Stützplatte 36 als Drehpunkt und die Halteplatte 20 nimmt mit ihrem Haftverschluß 22, 24 das Kippmoment auf.

Figur 7 zeigt ein drittes Ausführungsbeispiel. Dieses Ausführungsbeispiel unterscheidet sich von den vorangehend beschriebenen darin, daß die Stützsäule 14 nicht bis auf den Fußboden 28 heruntergeführt ist und nicht auf dem Fußboden 28 aufsteht.

Im Ausführungsbeispiel der Figur 7 ragt das untere Ende der Stützsäule 14 bis in den Bereich des Unterschrankes 12 nach unten. Am unteren Ende der Stützsäule 14 ist eine Stützplatte 40 angebracht, die horizontal von dem Stützarm 14 absteht, die eine der senkrechten Seitenwand des Unterschrankes 12 zugewandte Fläche aufweist und auf der der eine Teil eines textilen Haftverschlusses angebracht ist. Der andere Teil des Haftverschlusses ist in dem entsprechenden Bereich auf die Seitenwand des Unterschrankes 12 geklebt.

Zur Befestigung des Stehpultes wird dieses zunächst mit der Stützplatte 40 an der Seitenwand des Unterschrankes 12 befestigt, dann wird die Halteplatte 20 auf die Arbeitsplatte 10 des Schreibtisches abgesenkt und mittels des Haftverschlusses 22, 24 befestigt.

Auch in dieser Ausführungsform wirkt das auf die Stützsäule 14 ausgeübte Kippmoment entweder mit der Halteplatte 20 als Drehpunkt, wobei die Stützplatte 40 mit ihrem auf Scherung beanspruchten Haftverschluß das Kippmoment aufnimmt, oder mit der Stützplatte 40 als Drehpunkt, wobei die Halteplatte 20 mit ihrem Haftverschluß 22, 24 unter Scherbeanspruchung das Kippmoment aufnimmt.

In Figur 8 ist ein viertes Ausführungsbeispiel dargestellt. In dieser Ausführungsform ist die Stützsäule 14 mittig auf der mittels des Haftverschlusses 22, 24 auf der Arbeitsplatte 10 befestigten Halteplatte 42 angebracht. Es sind somit keine über den Außenrand der Arbeitsplatte 10 überstehende Teile vorhanden. Das Möbelstück kann somit mit seiner Arbeitsplatte 10 unmittelbar anschließend an ein weiteres Möbelstück oder an eine Wand gestellt werden.

Wirkt auf die Stützsäule 14 ein Kippmoment, so führt dies zu einem auf die Halteplatte 42 wirkenden Kippmoment mit der entsprechenden Seitenkante der Halteplatte 42 als Kippachse. Da bei einem solchen Verkippen der Halteplatte 42 der Haftverschluß 22, 24 gleichzeitig auf seiner gesamten Fläche getrennt werden müßte, ergibt sich eine hohe Haftkraft gegen ein solches Kippmoment.

Sollte diese Haftkraft nicht ausreichen, so kann gemäß dem Ausführungsbeispiel der Figur 9 zusätzlich ein Haltewinkel 44 in Form einer rechtwinkligen Profilschiene verwendet werden, der mit seinem vertikalen Schenkel mittels eines streifenförmigen Haftverschlusses 22, 24 an der Außenkante der Arbeitsplatte 10 befestigt wird und mit seinem horizontalen Schenkel über die Halteplatte 42 greift.

Es kann ein Haltewinkel 44 vorgesehen sein, wenn die Halteplatte 42 nur an einer Kante der Arbeitsplatte 10 angeordnet ist. Ist die Halteplatte 42 auf einer Ecke der Arbeitsplatte 10 aufgesetzt, so kann auch an jeder der beiden in der Ecke zusammenlaufenden Kanten ein Haltewinkel 44 angeordnet werden. In diesem Fall sind die beiden horizontalen Schenkel der Haltewinkel 44 in der Ecke vorzugsweise so abgeschrägt, daß sie mit Gehrung aneinanderstoßen.

Sitzt die Halteplatte 42 mit ihrer Kante bündig auf der Außenkante der Arbeitsplatte 10, wie dies in Figur 9 dargestellt ist, so ist leicht erkennbar, daß ein auf die Halteplatte 42 wirkendes Kippmoment mit der dem Haltewinkel 44 entgegengesetzten Kante der Halteplatte 42 als Kippkante den Haltewinkel 44 im wesentlichen in der Ebene des Haftverschlusses 22, 24 beansprucht. Der Haftverschluß 22, 24 weist gegenüber dieser Scherbeanspruchung in seiner Ebene eine hohe Haltekraft auf. Weist die Halteplatte 42 jedoch einen gewissen Abstand von der Außenkante der Arbeitsplatte 10 auf, so drückt ein solches auf die Halteplatte 42 wirkendes Kippmoment den horizontalen Schenkel des Haltewinkels 44 hoch, so daß auf den Haltewinkel 44 ein Kippmoment (in Figur 9 im Uhrzeigersinn) wirkt, welches den Haltewinkel 44 von der Kante der Arbeitsplatte 10 abzuhebeln sucht. Gegen ein solches Kippmoment weist der Haftverschluß 22, 24 eine geringere Haftkraft auf. Um ein solches Abhebeln des Haltewinkels 44 zu verhindern, kann in einfachster Weise der horizontale Schenkel des Haltewinkels 44 auf der Halteplatte 42 befestigt, z.B. festgeschraubt, werden.

Gemäß dem Ausführungsbeispiel der Figur 10 wird ein Abhebeln des Haltewinkels 44 dadurch verhindert, daß der horizontale Schenkel des Haltewinkels 44 in einen horizontalen Einsteckschlitz 46 in der Seitenkante der Halteplatte 42 eingeschoben wird. Durch dieses Einschieben des Haltewinkels 44 in den Einsteckschlitz 46 wird ohne zusätzliche Befestigungsmittel verhindert, daß ein in der Darstellung der Figur 10 im Gegenuhrzeigersinn auf die Halteplatte 42 wirkendes Kippmoment zu einem im Uhrzeigersinn auf den Haltewinkel 44 wirkenden Kippmoment führt. Außerdem bleibt der Haltewinkel 44 in dieser Ausführungsform auf der Oberseite der Arbeitsplatte praktisch unsichtbar.

Figur 11 zeigt in einer Draufsicht die Ausführung mit zwei Haltewinkeln 44, die zwei Kanten der auf einer Ecke der Arbeitsplatte 10 aufgesetzten Halteplatte 42 festlegen.

Bei den Ausführungsbeispielen der Figuren 9 und 10 wird zunächst die Halteplatte 42 auf die Arbeitsplatte 10 aufgesetzt und deren Haftverschluß 22, 24 festgedrückt, so daß er stabil greift. Dann wird der Haltewinkel 44 von der Seite herangeschoben, wobei der horizontale Schenkel unter senkrecht gegen die Arbeitsplatte 10 gerichtetem Druck geführt wird, bis der vertikale Schenkel des Haltewinkels 44 an der Seitenkante der Arbeitsplatte 10 anliegt und dessen Haftverschluß 22, 24 mit Druck zusammengepreßt werden kann. Auf diese Weise ist ein festes Haften unter Druck der in zueinander senkrechten Ebenen angeordneten Haftverschlüssen 22, 24 der Halteplatte 42 und des Haltewinkels 44 oder der beiden Haltewinkel 44 möglich.

Weist die Arbeitsplatte 10 eine abgerundete Außenkante auf, so ist die Befestigung des Teils 24 des Haftverschlusses an der Außenkante der Arbeitsplatte 10 schwierig. In diesem Fall kann gemäß dem Ausführungsbeispiel der Figur 12 ein Befestigungswinkel verwendet werden, der die Form eines rechtwinkligen Profils aufweist. Der eine Schenkel 48, der aus Stabilitätsgründen zweckmäßigerweise als hohles Vierkantprofil ausgebildet ist, wird an die Unterseite der Arbeitsplatte 10 angelegt. Der andere Schenkel 50 des Befestigungswinkels ragt vertikal nach oben und liegt an der Außenkante der Arbeitsplatte 10 an. Auf der Außenseite dieses vertikalen Schenkels 50 ist der Verhakungsteil 24 des Haftverschlusses angebracht. Wird der Haltewinkel 44 mit dem Hakenteil 22 seines vertikal nach unten gerichteten Schenkels gegen den Schenkel 50 des Befestigungswinkels gedrückt, so sind der Haltewinkel 44 und der Befestigungswinkel mittels des Haftverschlusses fest miteinander verbunden und schließen die Halteplatte 42 und die Arbeitsplatte 10 nach Art einer Zwinge zwischen sich ein. Eine Befestigung des horizontalen Schenkels 48 des Befestigungswinkels an der Arbeitsplatte 10 ist an sich nicht notwendig. Zur einfacheren Montage kann der horizontale Schenkel 48 an der Unterseite der Arbeitsplatte 10 z.B. mittels eines doppelseitig klebenden Bandes leicht fixiert werden.

Häufig weisen Schreib- und Arbeitstische unter der Arbeitsplatte 10 einen Stahlrohrrahmen 52 auf, der von der Arbeitsplatte 10 leicht überragt wird. In diesem Fall ist die abgewandelte Ausführungsform der Figur 13 verwendbar. Der horizontale Schenkel 48 des Befestigungswinkels greift in diesem Fall unter den Stahlrohrrahmen 52. Der vertikale Schenkel 50 des Befestigungwinkels ist dabei etwas länger ausgebildet, so daß er sich über den Stahlrohrrahmen 52 hinweg bis an die Außenkante der Arbeitsplatte 10 erstreckt. Wie Figur 13 zeigt, ist auf diese Weise eine Befestigung des Haltewinkels 44 mittels des textilen Haftverschlusses 22, 24 trotz der abgerundeten Außenkante der Arbeitsplatte 10 und trotz des nach innen versetzten Stahlrohrrahmens 52 möglich.

Sofern der Schreibtisch ein ausreichendes Gewicht hat, wird er unverrückbar auf dem Fußboden 28 stehen. Die hohe Stabilität der Befestigung der Halteplatte 20 auf der Arbeitsplatte 10 und der Stützplatte 30 auf dem Fußboden 28 mittels der textilen Haftverschlüsse kann jedoch bei einem leichten Schreibtisch dazu führen, daß bei einer Belastung der Stehpultplatte 18 über die Hebelwirkung des Tragarmes 16 auf die Stützsäule 14 ein Kippmoment um den unteren Fußpunkt als Drehpunkt wirkt. Dieses Kippmoment kann zu einem Verschieben des Schreibtisches führen, so daß dieser von dem unteren Fußpunkt der Stützsäule 14, mit welchem diese am Fußboden 28 festgelegt ist, weggedrückt wird.

Um dieses Wegdrücken zu vermeiden, kann das untere Ende der Stützsäule 14 mit dem nächsten Fuß 54 des Schreibtisches verbunden werden, so daß deren Abstand festgehalten wird und der Schreibtisch nicht von dem Fußpunkt der Stützsäule 14 weggedrückt werden kann. Im Ausführungsbeispiel der Figur 14 ist hierzu eine Matte 56 vorgesehen, die auf dem Fußboden 28 aufliegt und sich von der Stützplatte 30 der Stützsäule 14 bis unter den nächstliegenden Fuß 54 des Schreibtisches erstreckt. Die Stützplatte 30 ist mittels ihres textilen Haftverschlusses 22 an der Matte 56 festgelegt. Die Matte 56 besteht aus einem kompressiblen Material, so daß sich der Fuß 54 unter dem Gewicht des Schreibtisches in die Matte 56 eindrückt, wie Figur 14 zeigt, und nicht auf der Matte 56 verschiebbar ist.

Die Matte kann beispielsweise aus einem Filzmaterial bestehen, so daß sich der Hakenteil 22 des Haftverschlusses der Stützplatte 30 unmittelbar in der Matte 56 verhaken kann. Die Matte 56 kann auch aus einem weichen Kunststoffmaterial bestehen. In diesem Fall wird zur Befestigung der Stützplatte 30 auf die Matte 56 das Verhakungsteil 24 des textilen Haftverschlusses aufgebracht. Die Matte 56 wird ihrerseits am Fußboden 28 vorzugsweise mittels eines textilen Haftverschlusses festgelegt. Hierzu bieten sich entsprechend der Beschaffenheit des Fußbodens 28 die gleichen Befestigungsmöglichkeiten an, wie sie vorstehend anhand der Figuren 3 bis 5 für die Befestigung der Stützplatte 30 am Fußboden 28 beschrieben sind.

Anstelle einer von der Stützplatte 30 bis zu dem Fuß 54 durchgehenden Matte 56 kann auch eine Matte 56 verwendet werden, die nur unter den Fuß 54 des Schreibtisches gelegt wird. Die Stützsäule 14 wird in diesem Fall mit ihrer Stützplatte 30 in der in Verbindung mit Figur 1 beschriebenen Weise unmittelbar am Fußboden 28 festgelegt. Auch in diesem Fall ist durch die Festlegung der Stützplatte 30 am Fußboden 28 und die Festlegung des Fußes 54 über die Matte 56 am Fußboden 28 der Abstand zwischen der Stützsäule 14 und dem Schreibtisch unverrückbar festgelegt.

In den Figuren 15 bis 18 ist eine weitere Ausführungsform dargestellt. In dieser Ausführungsform ist die Stützsäule 14 des Stehpultes seitlich neben der Arbeitsplatte 10 des Schreibtisches bis an den Fußboden 28 nach unten geführt.

Damit trotz der Stützsäule 14 zwei Schreibtische mit ihren Arbeitsplatten 10 möglichst dicht aneinandergerückt werden können, besteht die Stützsäule 14 aus einem rechtwinkligen Profil und wird an einer Ecke der Arbeitsplatte 10 angeordnet. Die beiden Profilschenkel der Stützsäule 14 liegen somit jeweils an einer Außenkante der Arbeitsplatte 10 an. Die Stützsäule 14 ragt somit nur um die Materialstärke der Schenkel des Stützsäulenprofils über die Außenkontur der Arbeitsplatte 10 hinaus. Zwei Tische können somit mit ihren Arbeitsplatten 10 bis auf einen der Materialstärke der Schenkel der Stützsäule 14 entsprechenden Abstand aneinandergeschoben werden.

Zur schwenkbaren Befestigung des Tragarmes 16 ist das obere Ende des Winkelprofiles der Stützsäule 14 durch eine Deckplatte abgeschlossen, auf welcher ein Rohrstutzen 58 aufgeschweißt ist, an welchem der Tragarm 16 schwenkbar gelagert ist.

Die Halteplatte 20 ist als rechteckige Platte ausgebildet, deren Seitenlängen den Breiten der Profilschenkel der Stützsäule 14 entsprechen. Die Halteplatte 20 wird auf diese Weise in dem Winkelprofil der Stützsäule 14 aufgenommen. Die Halteplatte 20 weist einen rechtwinklig nach oben ragenden Schenkel 60 auf, der innen an einem Profilschenkel der Stützsäule 14 anliegt. An diesem Schenkel 60 ist ein Gewindebolzen 64 angebracht, der durch ein vertikales Langloch 62 des Profilschenkels der Stützsäule 14 nach außen ragt. Auf den Gewindebolzen 64 ist außen eine Rändelmutter 66 aufgeschraubt. Die Halteplatte 20 ist auf diese Weise höhenverstellbar an der Stützsäule angebracht und kann mittels der Rändelmutter 66 an der Stützsäule 14 festgelegt werden. Die Halteplatte 20 wird in der oben beschriebenen Weise mittels eines textilen Haftverschlusses 22, 24 auf der Arbeitsplatte 10 befestigt.

An dem unteren auf dem Fußboden 28 aufstehenden Ende der Stützsäule 14 ist eine Stützplatte 30 angebracht, die beispielsweise ebenfalls als rechteckige Platte innerhalb des Winkelprofiles der Stützsäule 14 angebracht sein kann und deren Seitenlängen den Breiten der Profilschenkel der Stützsäule 14 entsprechen. Die Stützplatte 30 ist in der oben in Verbindung mit den Figuren 3 bis 5 beschriebenen Weise mittels eines textilen Haftverschlusses am Fußboden 28 festgelegt. Um ein Wegdrücken des Schreibtisches von der Stützsäule 14 zu verhindern, kann in der aus Figur 18 ersichtlichen Weise in der Stützplatte 30 ein Ausschnitt 68 vorgesehen sein. Der an der Ecke der Stützsäule 14 angeordnete Fuß 54 des Schreibtisches wird in diesen Ausschnitt 68 der Stützplatte 30 hineingestellt, so daß die Stützplatte 30 ein Auseinanderrutschen von Stützsäule 14 und Schreibtischfuß 54 verhindert.

Es ist offensichtlich, daß auch bei einer Ausführung der Stützsäule 14 gemäß Figur 1 bzw. Figur 14 die Stützplatte 30 sich bis zu dem nächsten Fuß 54 des Schreibtisches erstrecken kann und diesen Fuß 54 in einem Ausschnitt 68 aufnimmt.

## Patentansprüche

1. Vorrichtung zur Befestigung einer vertikalen Stützsäule für eine belastbare Platte an einem Möbelstück, dadurch gekennzeichnet, daß die Stützsäule (14) zumindest eine Halteplatte (20, 42) aufweist, daß an der Halteplatte (20, 42) der eine Teil (22) eines textilen Haftverschlusses angebracht ist und daß der andere Teil (24) dieses Haftverschlusses an dem Möbelstück (10, 12) angebracht ist.

2. Vorrichtung nach Anspruch 1, dadurch gekennzeichnet, daß die Halteplatte (20, 42) horizontal an der Stützsäule (14) angeordnet ist und mit einer horizontalen Fläche mittels des textilen Haftverschlusses (22, 24) auf einer waagrechten Arbeitsplatte (10) des Möbelstückes befestigbar ist.

3. Vorrichtung nach Anspruch 2, dadurch gekennzeichnet, daß die Halteplatte (20) seitlich von der Stützsäule (14) absteht.

4. Vorrichtung nach Anspruch 3, dadurch gekennzeichnet, daß die Stützsäule (14) unterhalb der Halteplatte (20) und im Abstand von dieser eine Stützplatte (36; 40) aufweist, die mittels eines textilen Haftverschlusses (22, 24) an dem Möbelstück (12) befestigbar ist.

5. Vorrichtung nach Anspruch 4, dadurch gekennzeichnet, daß die Stützplatte (40) mit einer vertikalen zu der Stützsäule (14) parallelen Fläche an einer Seitenwand des Möbelstückes (12) befestigbar ist.

6. Vorrichtung nach Anspruch 4, dadurch gekennzeichnet, daß die Stützplatte (36) mit einer waagrechten zu der Stützsäule (14) senkrechten Fläche von unten an einer Unterseite des Möbelstückes (12) befestigbar ist.

7. Vorrichtung nach Anspruch 3, dadurch gekennzeichnet, daß die Stützsäule (14) an ihrem unteren Ende eine horizontale Stützplatte (30) aufweist, die auf dem Fußboden (28) aufsteht und an diesem mittels eines textilen Haftverschlusses (22, 24) befestigbar ist.

8. Vorrichtung nach Anspruch 7, dadurch gekennzeichnet, daß der eine Teil des textilen Haftverschlusses (22) an der Stützplatte (30) angebracht ist und der andere Teil des textilen Haftverschlusses durch einen textilen Bodenbelag (32) des Fußbodens gebildet ist.

9. Vorrichtung nach Anspruch 7, dadurch gekennzeichnet, daß der eine Teil (22) des textilen Haftverschlusses an der Stützplatte (30) angebracht ist und der andere Teil (24) des textilen Haftverschlusses an der Oberseite einer am Fußboden (28) befestigbaren Bodenplatte (34) angebracht ist.

10. Vorrichtung nach Anspruch 9, dadurch gekennzeichnet, daß die Bodenplatte (34) mittels bürstenartiger Drähte an einem textilen Bodenbelag (32) des Fußbodens (28) befestigbar ist.

11. Vorrichtung nach Anspruch 7, dadurch gekennzeichnet, daß der eine Teil (22) des textilen Haftverschlusses an der Stützplatte (30) angebracht ist und der andere Teil (24) des Haftverschlusses am Fußboden (28) angebracht ist.

12. Vorrichtung nach wenigstens einem der vorhergehenden Ansprüche, dadurch gekennzeichnet, daß die Halteplatte (20) höhenverstellbar an der Stützsäule (14) angeordnet ist.

13. Vorrichtung nach Anspruch 6, dadurch gekennzeichnet, daß die Stützplatte (36) höhenverstellbar an der Stützsäule (14) angeordnet ist.

14. Vorrichtung nach Anspruch 2, dadurch gekennzeichnet, daß die Stützsäule (14) mit ihrem unteren Ende fest auf der Halteplatte (42) angeordnet ist.

15. Vorrichtung nach Anspruch 14, dadurch gekennzeichnet, daß wenigstens ein Haltewinkel (44) mit rechtwinkligem Profil mit einem vertikalen Schenkel mittels eines textilen Haftverschlusses (22, 24) an der Außenkante der Arbeitsplatte (10) befestigbar ist und mit einem horizontalen Schenkel die Halteplatte (42) übergreift.

16. Vorrichtung nach Anspruch 15, dadurch gekennzeichnet, daß der horizontale Schenkel des Haltewinkels (44) oben auf der Halteplatte (42) aufliegt.

17. Vorrichtung nach Anspruch 16, dadurch gekennzeichnet, daß der horizontale Schenkel des Haltewinkels (44) an der Halteplatte (42) befestigt, vorzugsweise verschraubt ist.

18. Vorrichtung nach Anspruch 15, dadurch gekennzeichnet, daß der horizontale Schenkel des Haltewinkels (44) in einen horizontalen Einsteckschlitz (46) in der Seitenkante der Halteplatte (42) einschiebbar ist.

19. Vorrichtung nach wenigstens einem der Ansprüche 15 bis 18, dadurch gekennzeichnet, daß ein Befestigungswinkel mit rechtwinkligem Profil vorgesehen ist, dessen einer Schenkel (48) horizontal unter die Arbeitsplatte (10) greift und dessen anderer Schenkel (50) an der Außenkante der Arbeitsplatte (10) vertikal nach oben ragt, und daß der vertikale Schenkel des Haltewinkels (44) mittels des textilen Haftverschlusses (22, 24) an dem vertikalen Schenkel (50) des Befestigungswinkels befestigbar ist.

20. Vorrichtung nach den Ansprüchen 1 bis 3 und wenigstens einem der Ansprüche 4 bis 12, dadurch gekennzeichnet, daß die Stützsäule (14) ein rechtwinkliges Profil aufweist und mit seinen schenkeln an einer Ecke der Arbeitsplatte (10) anliegt und daß die Halteplatte (20) innerhalb der Schenkel der Stützsäule (14) angeordnet ist.

21. Vorrichtung nach Anspruch 20, dadurch gekennzeichnet, daß die Halteplatte (20) einen senkrecht nach oben ragenden Schenkel (60) aufweist, der innen an einem Schenkel der Stützsäule (14) anliegt und an diesem Schenkel höhenverstellbar befestigt ist.

22. Vorrichtung nach wenigstens dem Anspruch 7, dadurch gekennzeichnet, daß zwischen dem fußbodenseitigen Ende der Stützsäule (14) und zumindest dem der Stützsäule (14) nächsten Fuß (54) des Möbelstückes eine Verbindung vorgesehen ist.

23. Vorrichtung nach Anspruch 22 und wenigstens einem der Ansprüche 7 bis 11, dadurch gekennzeichnet, daß die Stützplatte (30) sich bis unter den Fuß (54) des Möbelstückes erstreckt und einen Ausschnitt (68) aufweist, in welchen der Fuß (54) einstellbar ist.

24. Vorrichtung nach Anspruch 22 und wenigstens einem der Ansprüche 7 bis 11, dadurch gekennzeichnet, daß eine Matte (56) vorgesehen ist, auf welcher die Stützplatte (30) und der Fuß (54) aufstehen.

25. Vorrichtung nach Anspruch 24, dadurch gekennzeichnet, daß die Matte (56) aus einem kompressiblen Material besteht und daß die Stützplatte (30) mittels des textilen Haftverschlusses (22, 24) an der Matte (56) befestigbar ist.

26. Vorrichtung nach Anspruch 24 oder 25, dadurch gekennzeichnet, daß die Matte (56) mittels eines textilen Haftverschlusses am Fußboden (28) befestigbar ist.

27. Vorrichtung nach wenigstens einem der Ansprüche 7 bis 11, dadurch gekennzeichnet, daß zumindest einer der Füße (54) des Möbelstückes auf eine Matte aus einem kompressiblen Material stellbar ist, die mittels eines textilen Haftverschlusses am Fußboden (28) befestigbar ist.

## Claims

1. A device for the attachment of a vertical support column for a load-bearing board to an item of furniture,
**characterised in that** the support column (14) comprises at least one retention plate (20, 42),
**in that** on the retention plate (20, 42) is mounted one part (22) of a textile adhesive fastener,
**and** **in that** the other part (24) of this adhesive fastener is attached to the item of furniture (10, 12).

2. A device according to Claim 1,
**characterised in that** the retention plate (20, 42) is disposed horizontally on the support column (14) and can be attached to a horizontal face by means of the textile adhesive fastener (22, 24) on a horizontal work top (10) of the item of furniture.

3. A device according to Claim 2,
**characterised in that** the retention plate (20) projects laterally from the support column (14).

4. A device according to Claim 3,
**characterised in that** beneath the retention plate (20) and at a distance therefrom the support column (14) comprises a support plate (36; 40), which can be attached to the item of furniture (12) by means of a textile adhesive fastener (22, 24).

5. A device according to Claim 4,
**characterised in that** the support plate (40) can be attached, with a vertical face, parallel to the support column (14), to a lateral wall of the item of furniture (12).

6. A device according to Claim 4,
**characterised in that** the support plate (36) can be attached, with a horizontal face which is perpendicular to the support column (14), from below to an under side of the item of furniture (12).

7. A device according to Claim 3,
**characterised in that** at its lower end the support column (14) comprises a horizontal support plate (30), which stands on the floor (28) and can be attached thereto by means of a textile adhesive fastener (22, 24).

8. A device according to Claim 7,
**characterised in that** one part of the textile adhesive fastener (22) is mounted on the support plate (30) and the other part of the textile adhesive fastener is formed by a textile floor covering (32) for the floor.

9. A device according to Claim 7,
**characterised in that** one part (22) of the textile adhesive fastener is mounted on the support plate (30) and the other part (24) of the textile adhesive fastener is mounted on the upper side of a base plate (34) which can be attached to the floor (28).

10. A device according to Claim 9,
**characterised in that** the base plate (34) can be attached by means of brush-type wires to a textile floor covering (32) of the floor (28).

11. A device according to Claim 7,
**characterised in that** one part (22) of the textile adhesive fastener is mounted on the support plate (30) and the other part (24) of the adhesive fastener is mounted on the floor (28).

12. A device according to at least one of the preceding Claims,
**characterised in that** the retention plate (20) is disposed in a height-adjustable manner on the support column (14).

13. A device according to Claim 6,
**characterised in that** the support plate (36) is disposed in a height-adjustable manner on the support column (14).

14. A device according to Claim 2,
**characterised in that** the support column (14) is disposed with its lower end securely on the retention plate (42).

15. A device according to Claim 14,
**characterised in that** at least one retaining angle bracket (44) having a right-angled section can be attached by a vertical arm by means of a textile adhesive fastener (22, 24) to the outer edge of the work top (10) and with a horizontal arm grips the retention plate (42).

16. A device according to Claim 15,
**characterised in that** the horizontal arm of the retaining angle (44) lies on top of the retention plate (42).

17. A device according to Claim 16,
**characterised in that** the horizontal arm of the retaining angle bracket (44) is attached, preferably screwed, to the retention plate (42).

18. A device according to Claim 15,
**characterised in that** the horizontal arm of the retaining angle bracket (44) can be inserted into a horizontal slit (46) in the side edge of the retention plate (42).

19. A device according to at least one of Claims 15 to 18,
**characterised in that** an attachment angle bracking having a right-angled profile is provided, one arm (48) of which engages horizontally beneath the work top (10) and the other arm (50) of which projects vertically upwards at the outer edge of the work top (10), and in that the vertical arm of the retaining angle bracket can be attached by means of the textile adhesive fastener (22, 24) to the vertical arm (50) of the attachment angle bracket.

20. A device according to Claims 1 to 3 and at least one of Claims 4 to 12,
**characterised in that** the support column (14) comprises a right-angled profile and with its arms abuts one corner of the work top (10), and in that the retention plate (20) is disposed inside the arm of the support column (14).

21. A device according to Claim 20,
**characterised in that** the retention plate (20) comprises an arm (60) extending vertically upwards, which on its inner face abuts an arm of the support column (14) and is attached in a height-adjustable manner to this arm.

22. A device according to at least Claim 7,
**characterised in that** between the floor end of the support column (14) and at least the foot (54) of the item of furniture next to the support column (14) is provided a connection.

23. A device according to Claim 22 and at least one of Clams 7 to 11,
**characterised in that** the support plate (30) extends right under the foot (54) of the item of furniture and comprises a cut-out portion (68), into which the foot (54) can be inserted.

24. A device according to Claim 22 and at least one of Claims 7 to 11,
**characterised in that** a mat (56) is provided, on which the support plate (30) and the foot (54) stand.

25. A device according to Claim 24,
**characterised in that** the mat (56) is made from a compressible material, **and in that** the support plate (30) can be attached to the mat (56) by means of the textile adhesive fastener (22, 24).

26. A device according to Claim 24 or 25,
**characterised in that** the mat (56) can be attached to the floor (28) by means of a textile adhesive fastener.

27. A device according to at least one of Claims 7 to 11,
**characterised in that** at least one of the feet (54) of the item of furniture can be placed on a mat made from a compressible material, which can be attached by means of a textile adhesive fastener to the floor (28).

## Revendications

1. Dispositif pour fixer, sur un meuble, un montant vertical supportant un plateau susceptible d'être chargé, caractérisé en ce que le montant d'appui (14) comporte au moins une plaque de maintien (20, 42) sur laquelle est fixée une partie (22) d'une liaison textile adhésive dont l'autre partie (24), est placée sur la meuble (10, 12).

2. Dispositif selon la revendication 1, caractérisé en ce que la plaque de maintien (20, 42) est montée horizontalement sur le montant d'appui (14) et peut être fixée, par une des surfaces horizontales, au moyen d'une liaison textile adhésive (22, 24) sur un plateau horizontal de travail (10) du meuble.

3. Dispositif selon la revendication 2, caractérisé en ce que la plaque de maintien (20) est disposée latéralement par rapport au montant d'appui (14).

4. Dispositif selon la revendication 3, caractérisé en ce que le montant d'appui (14) présente, en dessous de la plaque de maintien (20) et à une certaine distance de celle-ci, une plaque d'appui (36, 40) qui peut être fixée au meuble (12) par une liaison textile adhésive (22, 24).

5. Dispositif selon la revendication 4, caractérisé en ce que la plaque d'appui (40) peut être fixée à une paroi latérale du meuble (12) par une face verticale parallèle au montant d'appui (14).

6. Dispositif selon la revendication 4, caractérisé en ce que la plaque de soutien (36) peut être fixée par dessous, sous la face inférieure du meuble (12) par une surface horizontale perpendiculaire au montant d'appui (14).

7. Dispositif selon la revendication 3, caractérisé en ce que le montant d'appui (14) comporte à sa partie inférieure une plaque d'appui horizontale de soutien (14) reposant sur le plancher (28) sur lequel elle peut être fixée par une liaison textile adhésive.

8. Dispositif selon la revendication 7, caractérisé en ce qu'une partie (22) de la liaison textile adhésive est fixée sur la plaque de soutien (30) tandis que l'autre partie est constituée par un revêtement textile (32) du plancher.

9. Dispositif selon la revendication 7, caractérisé en ce qu'une partie (22) de la liaison textile adhésive est fixée sur la plaque de soutien (30) tandis que l'autre partie est fixée sur la face supérieure d'une plaque de sol pouvant être fixée au plancher (28).

10. Dispositif selon la revendication 9, caractérisé en ce que la plaque de sol (34) peut être fixée, par l'intermédiaire de poils fins disposés à la manière d'une brosse, sur un revêtement textile (32) du plancher (28).

11. Dispositif selon la revendication 7, caractérisé en ce qu'une partie (22) de la liaison textile adhésive est fixée sur la plaque de soutien (30) tandis que l'autre partie (24) est fixée au plancher (28).

12. Dispositif selon au moins une des revendications précédentes, caractérisé en ce que la plaque de maintien (20) est réglable en hauteur sur le montant d'appui (14).

13. Dispositif selon la revendication 6, caractérisé en ce que la plaque d'appui (36) est réglable en hauteur sur le montant d'appui (14).

14. Dispositif selon la revendication 2, caractérisé en ce que le montant d'appui (14) est fixé rigidement, par son extrémité inférieure, sur la plaque de maintien (42).

15. Dispositif selon la revendication 14, caractérisé en ce qu'au moins une équerre de maintien (44) profilé à angle droit comporte une branche verticale qui peut être fixé par une liaison textile adhésive (22, 24) sur le bord extérieur du plateau de travail (10) tandis qua sa branche horizontale est appliquée sur la plaque de maintien (42).

16. Dispositif selon la revendication 15, caractérisé en ce que la branche horizontale de l'équerre de maintien (44) repose par dessus la plaque de maintien (42).

17. Dispositif selon la revendication 15, caractérisé en ce que la branche horizontale de l'équerre de maintien (44) est fixée sur la plaque de maintien (42), de préférence par des vis.

18. Dispositif selon la revendication 15, caractérisé en ce que la branche horizontale de l'équerre de maintien (44) peut être glissée dans une rainure horizontale (46) ouverte dans la face latérale de la plaque de maintien (42).

19. Dispositif selon au moins une des revendications 15 à 18, caractérisé en ce qu'il est prévu un profil de fixation à angle droit, dont une branche (48) horizontale est en prise sous le plateau de travail (10) tandis que l'autre branche (50) monte verticalement le long du bord externe du plateau de travail (10), la branche verticale du profil de maintien (44) pouvant être fixée par une liaison textile adhésive (22, 24) sur la branche verticale (50) de l'équerre de fixation.

20. Dispositif selon les revendications 1 à 3 et au moins des revendications 4 à 12, caractérisé en ce que le montant d'appui (14) est un profilé à angle droit qui repose sur un coin de plateau de travail (10), la plaque de maintien (20) étant montée à l'intérieur des branches de l'appui porteur (14).

21. Dispositif selon la revendication 20, caractérisé en ce que la plaque de maintien (20) comporte une aile montant verticalement (60), en appui sur la face interne d'une aile du montant d'appui porteur (14) à laquelle elle est fixée, avec réglage en hauteur.

22. Dispositif selon au moins la revendication 7, caractérisé en ce qu'il est prévu une liaison entre l'extrémité côté plancher du montant d'appui porteur (14) et au moins le pied (54) du meuble qui en est le plus proche.

23. Dispositif selon la revendication 22 et au moins une des revendications 7 à 11, caractérisé en ce que la plaque de soutien (30) s'étend jusqu'au dessous du pied (54) du meuble et présente une découpe (68) à l'intérieur de laquelle on peut placer le pied (54).

24. Dispositif selon la revendication 22 et au moins une des revendications 7 à 11, caractérisé en ce qu'il est prévu un paillasson (56) sur lequel sont placés le montant d'appui (30) et le pied (54).

25. Dispositif selon la revendication 24, caractérisé en ce que le paillasson (56) est fait d'un matériau compressible et que la plaque de soutien (30) peut être fixée sur le paillasson par une liaison textile adhésive (22, 24).

26. Dispositif selon la revendication 24 ou 25, caractérisé en ce que le paillasson (56) peut être fixé au plancher par une liaison textile adhésive.

27. Dispositif selon au moins une des revendications 7 à 11, caractérisé en ce qu'au moins un des pieds (54) du meuble peut être placé sur un paillasson, fait d'un matériau compressible, que l'on peut fixer sur le plancher au moyen d'une liaison textile adhésive.
